# EUROPÄISCHE PATENTSCHRIFT

(11) **EP 0 984 122 B1**
(45) Veröffentlichungstag und Bekanntmachung des Hinweises auf die Patenterteilung: **18.02.2004**
(21) Anmeldenummer: 99113292.9
(22) Anmeldetag: 09.07.1999
(51) Int. Cl.: E05B 27/00

(54) **Schliesszylinder**
Cylinderlock
Serrure cylindrique

(30) Priorität: 21.08.1998 DE 19838000
(43) Veröffentlichungstag der Anmeldung: 08.03.2000
(73) Patentinhaber: C. Ed. Schulte GmbH Zylinderschlossfabrik, 42551 Velbert (DE)
(72) Erfinder: Stefanescu, Alexander, 42549 Velbert (DE)
(74) Vertreter: Grundmann, Dirk, Dr.

(56) Entgegenhaltungen:
- EP-A- 0 725 197
- US-A- 3 742 744
- US-A- 4 098 104
- US-A- 4 612 787
- US-A- 4 723 427
- US-A- 5 475 998

## Beschreibung

Die Erfindung betrifft einen Schließzylinder mit einem in einem Zylindergehäuse drehbar angeordneten, einen Schlüsselkanal aufweisenden Zylinderkern, in welchem mit der Schlüssel-Seitenprofilierung zusammenwirkende Sperrelemente quer zur Schlüsselkanalachse verschieblich geführt sind, welche einendseitig mit ihrem Sperrende mit einer Sperrausnehmung des Zylindergehäuses zusammenwirken und welche anderendseitig einen die Schlüssel-Seitenprofilierung abtastenden Tastkopf ausbilden und wobei mindestens zwei in Schlüsseleinsteckrichtung hintereinanderliegende Sperrelemente über einen Steg zu einem Sperrbalken miteinander bewegungsverbunden sind.

Ein Schließzylinder der in Rede stehenden Art ist bekannt aus der US 4,723,427, wobei vom Sperrbalken in Richtung des Schlüsselkanals weisende Sperrvorsprünge ausgehen. Letztere sind stegartig gestaltet und verlaufen parallel zur Längsachse der Zuhaltungsstifte. Die Kernstifte besitzen Längsnuten und werden durch die Schlüsselkerben überlagernd gedreht und verschoben derart, daß die Längsnuten mit den Sperrvorsprüngen fluchten. Bei eingestecktem Schlüssel fluchten sodann die Längsnuten noch mit Quernuten des Schlüsselschaftes, so daß bei beginnender Schließdrehung die Sperrvorsprünge sowohl in die Längsnuten der Kernstifte als auch in die Quernuten des Schlüsselschaftes eingreifen. Diese Ausgestaltung erlaubt es, einen Schlüssel, bei welchem die Schließkerben richtig sind und welcher nicht die Quernuten am Schlüsselschaft aufweist, durch Abfeilen so umzuarbeiten, daß er dennoch schließt.

Dem Gegenstand der Erfindung liegt die Aufgabe zugrunde, einen gattungsgemäßen Schließzylinder bei einfachem Aufbau von erhöhter Schließsicherheit anzugeben.

Diese Aufgabe ist bei einem Schließzylinder mit den Merkmalen des Anspruchs 1 gelöst, wobei darauf abgestellt ist, daß zwei diametral sich gegenüberliegende Sperrbalken mit jeweils versetzt zueinanderliegenden Sperrvorsprüngen vorgesehen sind, wobei mindestens je eine Spitze der sich gegenüberliegenden Sperrvorsprünge in ihrer eine Kerndrehung ermöglichenden Stellung eine gemeinsame Ebene durchdringen.

Die Unteransprüche betreffen vorteilhafte weiterbildungen der erfindungsgemäßen Lösung.

Zufolge derartiger Ausgestaltung ist ein Schließzylinder der in Rede stehenden Art von erhöhtem Sicherheitswert geschaffen. Es sind nun zwei diametral sich gegenüberliegende Sperrbalken mit jeweils versetzt zueinander angeordneten Sperrvorsprüngen vorgesehen, so daß der Schlüssel nicht abbruchgefährdend geschwächt wird. Da mindestens je eine Spitze der sich gegenüberliegenden Sperrvorsprünge in ihrer eine Kerndrehung ermöglichenden Stellung eine gemeinsame Ebene durchdringen, wird eine parazentrische Schlüssel-Seitenprofilierung geschaffen, so daß bei einem Versuch, die Wirkung der Schlüssel-Seitenprofilierung durch Fräsen oder Abfeilen zu eliminieren, der Schlüssel in seiner Längsachse zerstört wird. Schließtechnisch günstig ist es, wenn der Sperrbalken schrägflankengesteuert bei Schließdrehung aus der Sperrnut herausverlagert wird. Dies setzt jedoch das Vorhandensein des richtig seitenprofilierten Schlüssels voraus. Herstellungstechnisch günstig ist es, wenn die Schlüssel-Seitenprofilierung von quer zur Schlüssellängsachse verlaufenden Bogenkerben ausgebildet sind. Letztere können durch Fräsen hergestellt werden. Die Bogenkerbe folgt dann dem Verlauf eines Scheibenfräsers, so daß die Erstellung solcher Bogenkerben auf an sich bekannten Schlüsselfräsmaschinen erfolgen kann. Ein minimaler Verschleiß der Abtastköpfe auch bei langer Gebrauchsdauer ergibt sich dadurch, daß die quer zur Schlüsselkanalachse verlaufenden Scheitellinien der Abtastköpfe dem Verlauf der Bogenkerben angepaßt sind. Es findet also keine punktförmige, sondern linienförmige Berührung beim Einordnen der Sperrelemente statt verbunden mit dem zuvor erwähnten verringerten Verschleiß. Weiterhin ist hervorzuheben, daß die Verlagerungsebene der Sperrbalken beabstandet zu einer Diametralebene verläuft. Ferner ist es erfindungsgemäß, noch von Vorteil, an der Schlüsselspitze dachförmig zueinanderstehende, in die Schlüsselbreitflächen auslaufende Steuerschrägen vorzusehen. Diese gestatten ein leichtgängiges Einführen des Schlüssels in den Schlüsselkanal. Eine alternative Lösung zeichnet sich dadurch aus, daß die Sperrbalken Einstecköffnungen aufweisen für die Sperrvorsprünge ausbildenden Einsteckstifte. Dies führt zu einer einfachen und kostensparenden Herstellung. Für die Sperrvorsprünge sind lediglich die Einsteckstifte in die Einstecköffnungen des Sperrbalkens einzusetzen. Bei reihenförmig hintereinander angeordneten Einstecköffnungen am Sperrbalken ist es dabei möglich, die Einstecköffnungen wahlweise mit Einsteckstiften zu bestücken. Damit die Einsteckstifte in ihren Einstecköffnungen arretiert sind, können die Einsteckstifte in den Einstecköffnungen im Klemmsitz eingesetzt werden. Sodann ist es möglich, unterschiedlich lang bemessene Einsteckstifte den Einstecköffnungen zuzuordnen verbunden mit einem unterschiedlich weiten Überstand der Tastköpfe der Einsteckstifte über den Sperrbalken. Ferner ist es herstellungstechnisch noch von Vorteil, daß die kegelstumpfartig ausgebildeten Enden der Einsteckstifte mit gleichartig ausgebildeten Abtast-Trichteröffnungen des Schlüssels zusammenwirken.

Nachstehend werden zwei Ausführungsbeispiele der Erfindung anhand der Zeichnungen erläutert. Es zeigt:
- Fig. 1: einen Querschnitt durch einen erfindungsgemäß gestalteten Schließzylinder bei nicht steckendem Schlüssel, vergrößert dargestellt, betreffend die erste Ausführungsform,
- Fig. 2: den Schnitt nach der Linie II-II in Fig. 1,
- Fig. 3: eine der Fig. 1 vergleichbare Darstellung, jedoch bei eingestecktem Schlüssel und mittels diesem gedrehten Zylinderkern einhergehend mit der Aussteuerung der Sperrelemente,
- Fig. 4: den Schnitt nach der Linie IV-IV in Fig. 3,
- Fig. 5: einen Querschnitt durch einen abweichend gestalteten Schließzylinder bei nicht eingeführtem Schlüssel, betreffend die zweite Ausführungsform,
- Fig. 6: den Schnitt nach der Linie VI-VI in Fig. 5,
- Fig. 7: eine der Fig. 5 vergleichbare Darstellung, jedoch bei eingestecktem Schlüssel und mittels diesem gedrehten Zylinderkern verbunden mit einer Aussteuerung des Sperrbalkens und
- Fig. 8: den Schnitt nach der Linie VIII-VIII in Fig. 7.

Der in den Figuren 1 bis 4 dargestellte Schließzylinder gemäß der ersten Ausführungsform besitzt ein im Grundriß kreisförmiges Zylindergehäuse 1. Alternativ wäre auch eine andere Querschnittsform des Zylindergehäuses möglich, wie z.B. ein Oval- oder ein Profilzylinder. In einer zentralen Kernbohrung 2 nimmt das Zylindergehäuse 1 einen Zylinderkern 3 auf. Letzterer besitzt einen querschnittsprofilierten Schlüsselkanal 4 mit einem parazentrischen Schlüsselkanalprofil. Einendseitig ist der Schlüsselkanal 4 zur Kernbohrung 2 hin offen.

In der Ebene des Schlüsselkanales 4 sind hintereinanderliegend im Zylindergehäuse 1 und Zylinderkern 3 miteinander fluchtende Stiftbohrungen 5, 6 vorgesehen, wobei jeweils eine Stiftbohrung 5 des Zylindergehäuses 1 mit einer Stiftbohrung 6 des Zylinderkernes 3 fluchtet. Die Stiftbohrung 6 nimmt einen Kernstift 7 und die Stiftbohrung 5 einen Gehäusestift 8 auf. Letzterer wird von einer Stiftfeder 9 in Richtung des Kernstiftes 7 beaufschlagt derart, daß bei abgezogenem Schlüssel die Trennfuge zwischen Kernstift 7 und Gehäusestift innerhalb des Zylinderkerns 3 verläuft, so daß die die Zuhaltungen darstellenden Kernstifte 7 und Gehäusestifte 8 eine Drehung des Zylinderkerns 3 sperren. Die Stiftbohrung 5 des Zylindergehäuses 1 ist außenseitig durch einen Verschlußstopfen 10 abgedeckt, an welchem sich das eine Ende der Stiftfeder 9 abstützt. Beiderseits des Schlüsselkanals verlaufen rechtwinklig zum Schlüsselkanal ausgerichtete, in diesen mündende Führungsausnehmungen 11, 12 zur Aufnahme von Sperrelementen S. Die Führungsausnehmungen 11, 12 sind dabei beabstandet zu einer Diametralebene angeordnet und befinden sich auf der den Zuhaltungen gegenüberliegenden Hälfte des Zylinderkerns 3. Ferner reichen die Führungsausnehmungen 11, 12 bis zur Umfangslinie des Zylinderkerns, also bis zur Drehfuge F desselben innerhalb des Zylindergehäuses 1. Mit den Führungsausnehmungen 11, 12 fluchten längsnutenförmig gestaltete Sperrausnehmungen 13, 14 des Zylindergehäuses 1. Jede Sperrausnehmung 13, 14 besitzt zwei dachförmig zueinanderverlaufende Schrägflanken 15, 16. Formpassend in die Sperrausnehmungen 13, 14 ragen die Sperrenden 17 der Sperrelemente S hinein. Die äußere Stirnfläche 17' der Sperrenden 17 verläuft gekrümmt derart, daß der Krümmungsverlauf demjenigen der Drehfuge F angepaßt ist.

Beim Ausführungsbeispiel sind auf jeder Schlüsselbreitseite drei hintereinanderliegende Sperrelemente S vorgesehen, wobei die Sperrelemente S über einen Steg 18 miteinander verbunden sind. Letzterer ist als die Sperrenden 17 miteinander verbindender Sperrbalken gestaltet derart, daß seine Stirnfläche 18' mit der Stirnfläche 17' der Sperrenden 17 fluchtet. Jedes Sperrelement S bildet einen dem Schlüsselkanal 4 zugewendeten Tastkopf 19 aus mit quer zur Schlüsselkanalachse verlaufenden Scheitellinien 19', welche bogenförmig verlaufen. Die Scheitellinie 19' wird dabei von der Spitze zweier Dachflanken 20 geformt, welche ebenfalls einen bogenförmigen Verlauf aufweisen. Wie die Figuren 2 und 4 es besonders veranschaulichen, sind die Sperrvorsprünge bzw. die Tastköpfe 19 der sich gegenüberliegenden Sperrbalken 18 versetzt zueinander angeordnet. Das bedeutet, daß die Scheitel 19' des einen Sperrbalkens 18 auf Lücke sitzen zu den Scheiteln 19' des anderen Sperrbalkens 18.

Dem Querschnittsprofil des Schlüsselschaftes 4 ist das eines Schlüssels 21 angepaßt. Dessen Schlüsselspitze 22 ist mit zwei dachförmig zueinanderstehenden, in die Schlüsselbreitflächen auslaufenden Steuerschrägen 23 ausgestattet. Ferner besitzt der Schlüssel 21 an seiner den Zuhaltungen zugewendeten Schmalkante Einschnitte 24 zum Einordnen der von den Kernstiften 7 und Gehäusestiften 8 gebildeten Zuhaltungen. Es liegt im übrigen ein parazentrisches Schlüsselprofil vor. Das bedeutet, daß zumindest eine von den Schlüsselbreitseiten ausgehende Nut bis zur Schlüssellängsmittelebene reicht bzw. diese schneidet.

Auf Höhe der Tastköpfe 19 sind in den Schlüsselseitenflächen Bogenkerben 25 eingeschnitten, deren Kerbengrund 25' dem Verlauf der Scheitel 19' der Tastköpfe 19 entspricht. Mindestens eine Bogenkerbe 25 ist so gestaltet, daß deren Kerbengrund 25' bis zur Schlüssellängsmittelebene reicht bzw. diese schneidet. Die Bogenkerben 25 sind mittels eines Scheibenfräsers eingearbeitet, welcher in seinem Durchmesser so groß dimensioniert ist, daß der linienförmige Scheitel 19 dem Kerbengrund 25' angepaßt ist.

Es stellt sich folgende Wirkungsweise ein:

Durch Einstecken des Schlüssels 21 in den Schlüsselkanal 4 werden die Zuhaltungsstifte so eingeordnet, daß deren Trennstelle auf Höhe der Drehfuge F des Zylinderkerns 3 liegt. Ferner liegen die Bogenkerben 25 an den Schlüsselbreitseiten den betreffenden Scheiteln 19' der Tastköpfe 19 der Sperrelemente S gegenüber. Es kann nun die Schließdrehung mittels des Schlüssels 21 vorgenommen werden, wobei über die Schrägflanken 15, 16 der Sperrausnehmungen 13, 14 die Sperrelemente S einschließlich der sie verbindenden Stege 18 in Richtung der Schlüsselbreitseiten verlagert werden verbunden damit, daß die Tastköpfe 19 formausfüllend in die Bogenkerben 25 eintreten. Die Scheitel 19' der Tastköpfe 19 liegen dann am Kerbengrund 25' an. Die Schließdrehung kann somit weiter durchgeführt werden.

Nach vollendeter Schließdrehung ist es möglich, den Schlüssel 21 abzuziehen, wobei über die Breitseitenprofilierungen die Sperrelemente S in Auswärtsrichtung gesteuert werden und dabei mit ihren Sperrenden 17 mit den sie verbindenden Stegen 18 in die Sperrausnehmungen 13, 14 eintauchen, so daß nach Abzug des Schlüssels 21 die Stellung gemäß Fig.1 vorliegt.

Es ist möglich, die Stege in Auswärtsrichtung, also in Eingriffsrichtung in die Sperrausnehmungen 13 abzufedern, so daß sie nur bei Schließdrehung in die ihnen zugeordneten Bogenkerben 25 des Schlüssels 21 eintauchen.

Wird ein falscher Schlüssel verwendet, wobei z.B. nur eine abweichend tiefbemessene Bogenkerbe vorliegt, so vermag bei der Schließdrehung des Zylinderkerns der betreffende Steg 18 mit den Sperrenden 17 nicht die Sperrausnehmung 13 bzw. 14 zu verlassen, was einer versuchten Schließdrehung einen erheblichen Widerstand leistet.

Bei der in den Figuren 5 bis 8 veranschaulichten zweiten Ausführungsform tragen gleiche Teile gleiche Bezugsziffern. Abweichend sind nun die Sperrelemente S' als Sperrvorsprünge ausbildende Einsteckstifte 26 gestaltet, welche in reihenförmig am Sperrbalken 28 vorgesehene Einstecköffnungen 27 eingesetzt sind. Es ist dabei möglich, die Einsteckstifte 26 wahlweise in die Einstecköffnungen 27 einzubringen. Beim Ausführungsbeispiel sind sämtliche Einstecköffnungen 27 mit Einsteckstiften 26 besetzt. Möglich wäre es, nur einige der Einstecköffnungen 27 mit Einsteckstiften 26 zu bestücken. Auch ist hier vorgesehen, daß die Einsteckstifte 26 des einen Sperrbalkens 28 auf Lücke angeordnet sind zu den Einsteckstiften 26 des gegenüberliegenden Sperrbalkens 28. Vorzugsweise sind die Einsteckstifte 26 im Klemmsitz in die Einstecköffnungen 27 eingesetzt. Ferner besitzen die Einsteckstifte 26 eine unterschiedliche Länge, haben also einen unterschiedlich großen Überstand über den Sperrbalken 28.

Die dem Schlüsselkanal 4 zugekehrten Enden 26' der Einsteckstifte 26 sind kegelstumpfförmig gestaltet und wirken mit gleichartig ausgebildeten Abtast-Trichteröffnungen 29 an den Schlüsselbreitseitenflächen zusammen.

Die Wirkungsweise dieser zweiten Ausführungsform entspricht der zuvorgeschilderten Weise der ersten Ausführungsform. Das bedeutet, daß der Schließzylinder nur dann schließbar ist, wenn die vorschriftsmäßigen Abtast-Trichteröffnungen 29 am Schlüsselschaft des Schlüssels 21' vorgesehen sind.

Die Sperrbalken 28 dieser zweiten Ausführungsform entsprechen in ihrem Aufbau den Sperrbalken 18 der ersten Ausführungsform. In die Sperrausnehmungen 13, 14 des Zylindergehäuses ragt der radial auswärts liegende Balkenabschnitt 28' des Sperrbalkens 28 hinein. Dessen äußeres Stirnende 28'' verläuft gekrümmt derart, daß der Krümmungsverlauf demjenigen der Drehfuge F angepaßt ist. Mit dem Balkenabschnitt 28' wirken die dachförmig zueinander verlaufenden Schrägflanken 15, 16 der Sperrausnehmungen 13, 14 zusammen.

## Patentansprüche

1. Schließzylinder mit einem in einem Zylindergehäuse (1) drehbar angeordneten, einen Schlüsselkanal (4) aufweisenden Zylinderkern (3), in welchem mit der Schlüssel-Seitenprofilierung zusammenwirkende Sperrelemente (S) quer zur Schlüsselkanalachse verschieblich geführt sind, welche einendseitig mit ihrem Sperrende (17) mit einer Sperrausnehmung (13, 14) des Zylindergehäuses (1) zusammenwirken und welche anderendseitig einen die Schlüssel-Seitenprofilierung abtastenden Tastkopf (19) ausbilden und wobei mindestens zwei in Schlüsseleinsteckrichtung hintereinanderliegende Sperrelemente über einen Steg zu einem Sperrbalken miteinander bewegungsverbunden sind, **gekennzeichnet durch** zwei diametral sich gegenüberliegende Sperrbalken (18, 28) mit jeweils versetzt zueinanderliegenden Sperrvorsprüngen (19, 26), wobei mindestens je eine Spitze der sich gegenüberliegenden Sperrvorsprünge in ihrer eine Kerndrehung ermöglichenden Stellung eine gemeinsame Ebene durchdringen.

2. Schließzylinder nach Anspruch 1, **dadurch gekennzeichnet, daß** der Sperrbalken (18, 28) schrägflankengesteuert bei Schließdrehung aus der nutförmigen Sperrausnehmung (13, 14) herausverlagert wird.

3. Schließzylinder nach einem oder mehreren der vorhergehenden Ansprüche, **dadurch gekennzeichnet, daß** die Schlüssel-Seitenprofilierungen von quer zur Schlüssellängsachse verlaufenden Bogenkerben (25) ausgebildet sind.

4. Schließzylinder nach einem oder mehreren der vorhergehenden Ansprüche, **dadurch gekennzeichnet, daß** die quer zur Schlüsselkanalachse verlaufenden Scheitellinien (19') der Abtastköpfe (19) dem Verlauf der Bogenkerben (25) angepaßt sind.

5. Schließzylinder nach einem oder mehreren der vorhergehenden Ansprüche, **dadurch gekennzeichnet, daß** die Verlagerungsebene der Sperrbalken (18, 28) beabstandet zu einer Diametralebene verläuft.

6. Schließzylinder nach einem oder mehreren der vorhergehenden Ansprüche, **gekennzeichnet durch** an der Schlüsselspitze (22) vorgesehene, dachförmig zueinander stehende, in die Schlüsselbreitflächen auslaufende Steuerschrägen (23).

7. Schließzylinder nach einem oder mehreren der vorhergehenden Ansprüche, **dadurch gekennzeichnet, daß** die Sperrbalken (28) Einstecköffnungen (27) aufweisen für die Sperrvorsprünge ausbildende Einsteckstifte (26).

8. Schließzylinder nach einem oder mehreren der vorhergehenden Ansprüche, **dadurch gekennzeichnet, daß** die Einsteckstifte (26) wahlweise in Einstecköffnungen (27) einsteckbar sind.

9. Schließzylinder nach einem oder mehreren der vorhergehenden Ansprüche, **dadurch gekennzeichnet, daß** die Einsteckstifte (26) in den Einstecköffnungen (27) im Klemmsitz sitzen.

10. Schließzylinder nach einem oder mehreren der vorhergehenden Ansprüche, **dadurch gekennzeichnet, daß** die Einsteckstifte (26) unterschiedliche Länge haben.

11. Schließzylinder nach einem oder mehreren der vorhergehenden Ansprüche, **dadurch gekennzeichnet, daß** die kegelstumpfartig ausgebildeten Enden (26') der Einsteckstifte (26) mit gleichartig ausgebildeten Abtast-Trichteröffnungen (29) des Schlüssels (21') zusammenwirken.

## Claims

1. Lock cylinder with a cylinder plug (3) which is arranged rotatably in a cylinder housing (1) and comprises a key channel (4) and in which locking elements (S) cooperating with the side profiling of the key are guided slidably transversely to the key channel axis, which at one end with their locking end (17) cooperate with a locking recess (13, 14) of the cylinder housing (1) and which at the other end form a sensing head (19) which senses the side profiling of the key and wherein at least two locking elements located one behind the other in the direction of key insertion are kinetically connected to each other by a web to form a locking bar, **characterised by** two diametrically opposed locking bars (18, 28) with locking projections (19, 26). respectively offset from each other, wherein in each case at least one apex of the mutually opposed locking projections in their position allowing plug rotation pass through a common plane.

2. Lock cylinder according to claim 1, **characterised in that** the locking bar (18, 28) under the control of a sloping flank is displaced out of the groove-like locking recess (13, 14) during locking rotation.

3. Lock cylinder according to one or more of the preceding claims, **characterised in that** the side profiling of the key is formed by arcuate notches (25) running transversely to the longitudinal axis of the key.

4. Lock cylinder according to one or more of the preceding claims, **characterised in that** the apex lines (19') of the sensing heads (19), which run transversely to the key channel axis, are adapted to the shape of the arcuate notches (25).

5. Lock cylinder according to one or more of the preceding claims, **characterised in that** the plane of displacement of the locking bars (18, 28) runs at a distance from a diametric plane.

6. Lock cylinder according to one or more of the preceding claims, **characterised by** control slopes (23) which are provided at the key apex (22) and are in a roof shape to each other and which run into the broad surfaces of the key.

7. Lock cylinder according to one or more of the preceding claims, **characterised in that** the locking bars (28) comprise insertion openings (27) for insertion pins (26) which form the locking projections.

8. Lock cylinder according to one or more of the preceding claims, **characterised in that** the insertion pins (26) are optionally insertable in insertion openings (27).

9. Lock cylinder according to one or more of the preceding claims, **characterised in that** the insertion pins (26) are press-fitted in the insertion openings (27).

10. Lock cylinder according to one or more of the preceding claims, **characterised in that** the insertion pins (26) have different lengths.

11. Lock cylinder according to one or more of the preceding claims, **characterised in that** the frustoconically shaped ends (26') of the insertion pins (26) cooperate with similarly shaped sensing funnel openings (29) of the key (21').

## Revendications

1. Cylindre de fermeture présentant un noyau de cylindre (3) disposé à rotation dans un boîtier de cylindre (1), présentant un canal à clé (4), noyau de cylindre dans lequel sont guidés de façon mobile transversalement à l'axe de canal de clé des éléments de blocage (S) coopérant avec le profilage latéral de clé, lesdits éléments de blocage formant, du côté d'une extrémité, coopérant, par leur extrémité de blocage (17), avec un évidement de blocage (13, 14) du boîtier de cylindre (1) et formant, du côté de l'autre extrémité une tête de palpage (19), palpant le profilage latéral de clé et où au moins deux éléments de blocage, placés l'un derrière l'autre dans la direction d'enfichage de la clé, sont reliés cinématiquement ensemble par l'intermédiaire d'une nervure pour former une poutre de blocage, **caractérisé par** deux poutres de blocage (18, 28) diamétralement opposées l'une de l'autre, ayant des saillies de blocage (19, 26) chacune décalée l'une par rapport à l'autre, au moins une pointe des saillies de blocage opposées traversant un plan commun, à sa position permettant une rotation du noyau.

2. Cylindre de fermeture selon la revendication 1, **caractérisé en ce que** la poutre de blocage (18, 28) est sortie de l'évidement de blocage (13, 14) en forme de rainure lors de la rotation de fermeture, sous la commande effectuée par un ressort oblique.

3. Cylindre de fermeture selon une ou plusieurs des revendications précédentes, **caractérisé en ce que** les profilages latéraux de clé sont formés par des entailles arquées (25), s'étendant transversalement par rapport à l'axe longitudinal de clé.

4. Cylindre de fermeture selon une ou plusieurs des revendications précédentes, **caractérisé en ce que** les lignes de sommet (19'), s'étendant transversalement par rapport à l'axe de canal de clé, des têtes de palpage (19) sont adaptées à l'allure des entailles arquées (25).

5. Cylindre de fermeture selon une ou plusieurs des revendications précédentes, **caractérisé en ce que** le plan de déplacement des poutres de blocage (18, 28) est espacé d'un plan diamétral.

6. Cylindre de fermeture selon une ou plusieurs des revendications précédentes, **caractérisé par** des pentes ou chanfreins de commande (23) prévu(e)s sur la pointe de clé (22) évoluant en donnant les faces larges de clé, les pentes étant orientées l'une par rapport à l'autre en forme de toit.

7. Cylindre de fermeture selon une ou plusieurs des revendications précédentes, **caractérisé en ce que** les poutres de blocage (28) présentent des ouvertures d'enfichage (27) pour les tiges d'enfichage (26) formant les saillies de blocage.

8. Cylindre de fermeture selon une ou plusieurs, des revendications précédentes, **caractérisé en ce que** les tiges d'enfichage (26) sont susceptibles d'être enfichées au choix dans des ouvertures d'enfichage (27).

9. Cylindre de fermeture selon une ou plusieurs des revendications précédentes, **caractérisé en ce que** les tiges d'enfichage (26) sont montées en un ajustement serré dans les ouvertures d'enfichage (27).

10. Cylindre de fermeture selon une ou plusieurs des revendications précédentes, **caractérisé en ce que** les tiges d'enfichage (26) ont des longueurs différentes.

11. Cylindre de fermeture selon une ou plusieurs des revendications précédentes, **caractérisé en ce que** les extrémités (26'), de configuration tronconique, des tiges d'enfichage (26) coopèrent avec des ouvertures en entonnoir de palpage (29), configurées de la même façon, de la clé (21').
